# EUROPÄISCHE PATENTANMELDUNG

(11) **EP 1 912 295 A1**
(43) Veröffentlichungstag der Anmeldung: **16.04.2008**
(21) Anmeldenummer: 06021148.9
(22) Anmeldetag: 09.10.2006
(51) Int. Cl.: H01R 25/16, H01R 4/50, H01R 4/28

(54) **Stromschiene**

(71) Anmelder: Delphi Technologies, Inc., Troy, MI 48007 (US)
(72) Erfinder: Gärtner, Markus, 42117 Wuppertal (DE)
(74) Vertreter: Manitz, Finsterwald & Partner GbR

(57) **Zusammenfassung**

Die Erfindung betrifft eine Stromschiene, insbesondere für Kraftfahrzeuge, an welcher zur Ausbildung eines elektrischen Kontakts wenigstens ein elektrisch leitendes Anschlusselement befestigbar ist, wobei die Stromschiene eine Vertiefung aufweist, welche einen Wandabschnitt umfasst, der von zumindest einer Stecköffnung für das Anschlusselement durchsetzt ist.

## Beschreibung

Die vorliegende Erfindung betrifft eine Stromschiene, insbesondere für Kraftfahrzeuge, an welcher zur Ausbildung eines elektrischen Kontakts wenigstens ein elektrisch leitendes Anschlusselement befestigbar ist.

Derartige Stromschienen kommen beispielsweise in Stromverteilerboxen in Kraftfahrzeugen, insbesondere in Sicherungsboxen, zum Einsatz. Es ist bekannt, derartige Stromschienen zu lochen und die Anschlusselemente durch Einpressen eines an dem Anschlusselement ausgebildeten Zapfens in die Lochung mit der Stromschiene zu verbinden, um einen elektrischen Kontakt zwischen Stromschiene und Anschlusselement herzustellen. Allerdings ist die Haltekraft einer derartigen Verbindung begrenzt.

Der Erfindung liegt die Aufgabe zugrunde, eine Stromschiene der eingangs genannten Art anzugeben, welche eine erhöhte Haltekraft für ein Anschlusselement gewährleistet.

Diese Aufgabe wird durch eine Stromschiene mit den Merkmalen des Anspruchs 1 gelöst, und insbesondere dadurch, dass die Stromschiene eine Vertiefung aufweist, welche einen Wandabschnitt umfasst, der von zumindest einer Stecköffnung für das Anschlusselement durchsetzt ist.

Erfindungsgemäß ist in dem Wandabschnitt der Vertiefung eine Stecköffnung, die als Durchgangsöffnung ausgebildet ist, vorgesehen, über welche das Anschlusselement an der Stromschiene befestigbar ist. Die erfindungsgemäß ausgebildete Vertiefung kann gewährleisten, dass die Höhe der Vertiefung und damit die hinsichtlich der Befestigung des Anschlusselements wirksame Höhe der Stromschiene größer ist, als die Dicke der Stromschiene, so dass gegenüber bekannten Stromschienen, welche die erfindungsgemäße Vertiefung nicht aufweisen, eine verbesserte Halterung des Anschlusselements an der Stromschiene erreicht werden kann. Durch die erfindungsgemäße Stromschiene kann folglich eine größere Kontaktfläche zur Befestigung des Anschlusselements bereitgestellt werden, als bei einer bekannten Stromschiene.

Der die Stecköffnung begrenzende Bereich des Wandabschnitts kann dabei als Schulter für das Anschlusselement wirken, welche ein Lösen oder Abbrechen des Anschlusselements, insbesondere bei Kräften, die quer zu einer Einpressrichtung des Anschlusselements angreifen, zumindest erschwert bzw. weitgehend verhindert. Sofern der die Stecköffnung begrenzende Bereich des Wandabschnitts beim Einpressen eines Anschlusselements auch elastisch verformt wird, kann der die Stecköffnung begrenzende Bereich auf ein in die Stecköffnung eingepresstes Anschlusselement eine Federkraft ausüben.

Die Vertiefung ist beispielsweise durch Tiefziehen hergestellt. Die Stecköffnung im Wandabschnitt der Vertiefung ist beispielsweise durch Ausstanzen hergestellt.

Vorteilhafte Ausführungsformen der Erfindung sind auch in den Unteransprüchen, der Beschreibung sowie der Zeichnung angegeben.

Nach einer Ausgestaltung der Erfindung sind zwei den Wandabschnitt jeweils durchsetzende Stecköffnungen vorgesehen. Hierdurch wird erreicht, dass das Anschlusselement mehrfach in dem Wandabschnitt der Vertiefung verklemmt werden kann, wodurch die Halterung des Anschlusselements weiter verbessert wird.

Bevorzugt liegen sich die Stecköffnungen bezüglich einer Mittenachse der Vertiefung gegenüber. Dies gewährleistet, dass einfach und günstig herzustellende und/oder herkömmliche plattenartige Anschlusselemente verwendet werden können, welche mit ihren gegenüberliegenden Schmalseiten in die bezüglich der Mittenachse der Vertiefung gegenüberliegenden Stecköffnungen eingreifen können.

Nach einer anderen Ausgestaltung der Erfindung ist für die Stecköffnung, zumindest eine Stecköffnung oder jede Stecköffnung wenigstens eine benachbarte Öffnung vorgesehen, welche die Stromschiene durchsetzt, wobei die benachbarte Öffnung derart positioniert ist, dass zwischen der Stecköffnung und der benachbarten Öffnung ein im Bereich des Wandabschnitts angeordneter und/oder als Biegebalken wirkender Stegabschnitt ausgebildet ist. Insbesondere dadurch kann der Stegabschnitt, beispielsweise aufgrund seiner Dimensionierung und/oder Materialbeschaffenheit, auch elastische Eigenschaften aufweisen, so dass - nach Art eines Biegebalkens - eine Federkraft auf ein in die Stecköffnung eingepresstes Anschlusselement ausgeübt werden kann. Insbesondere kann es bei einem besonders elastisch ausgebildeten Stegabschnitt möglich sein, das Anschlusselement unter entsprechendem Kraftaufwand ohne wesentliche bleibende Verformung und/oder Zerstörung der Stromschiene von dieser wieder zu lösen.

Bevorzugt ist die Vertiefung topf- oder wannenförmig und/oder symmetrisch bezüglich einer Mittenachse, insbesondere rotationssymmetrisch, ausgebildet. Derartig ausgebildete Vertiefungen sind besonders einfach und/oder mit herkömmlich geformten Werkzeugen, beispielsweise herkömmlich geformten Stempel-Matrizen-Vorrichtungen, herstellbar. Grundsätzlich kann die Vertiefung aber auch anders ausgebildet sein.

Nach einer anderen Ausgestaltung der Erfindung umfasst die Vertiefung einen Vertiefungsgrund, welcher von einer Kontaktöffnung durchsetzt ist, in welche zur Ausbildung eines elektrischen Kontakts ein Zapfen des Anschlusselements einsteckbar oder einpressbar ist. Hierdurch wird ermöglicht, die beiden Funktionen, nämlich Herstellen eines elektrischen Kontakts zwischen Anschlusselement und Stromschiene sowie Befestigen des Anschlusselements an der Stromschiene, voneinander zu trennen. Der Wandabschnitt ist dann in erster Linie für die Befestigung des Anschlusselements an der Stromschiene, der Vertiefungsgrund hauptsächlich für die Ausbildung des elektrischen Kontakts verantwortlich. In der Regel werden jedoch der Wandbereich weiterhin zur Ausbildung eines elektrischen Kontakts und der Vertiefungsgrund auch zur Befestigung der Anschlusselements beitragen. Durch die Trennung kann aber erreicht werden, dass die Ausgestaltung des Wandabschnitts bzw. die Vertiefungsgrundes hinsichtlich der jeweiligen Hauptfunktion optimiert werden kann.

Die Erfindung betrifft weiterhin eine Anordnung mit wenigstens einer Stromschiene, wie sie vorstehend erläutert ist, an welcher zur Ausbildung eines elektrischen Kontakts wenigstens ein elektrisch leitendes Anschlusselement befestigt ist, das einen Kontaktabschnitt umfasst, welcher in die zumindest eine Stecköffnung der Stromschiene eingepresst ist. Hierbei ergeben sich im Wesentlichen dieselben Vorteile, wie sie vorstehend im Zusammenhang mit der Stromschiene erläutert sind. Der Kontaktabschnitt kann in die Stecköffnung eingeführt und/oder durch diese zumindest teilweise hindurchgeführt sein.

Bevorzugt umfasst das Anschlusselement einen Zapfen, welcher zur Ausbildung eines elektrischen Kontakts in eine einen Vertiefungsgrund der Vertiefung durchsetzende Kontaktöffnung der Stromschiene eingesteckt oder eingepresst ist.

Die Erfindung betrifft weiterhin ein Verfahren zur Herstellung einer Stromschiene, insbesondere für Kraftfahrzeuge, an welcher zur Ausbildung eines elektrischen Kontakts wenigstens ein elektrisches leitendes Anschlusselement befestigbar ist, wobei ein Bereich der Stromschiene zur Befestigung des Anschlusselements gewählt wird, der Bereich, insbesondere durch Tiefziehen, derart bearbeitet wird, dass eine Vertiefung ausgebildet ist, und ein Rand- oder Wandabschnitt des Bereichs, insbesondere durch Ausstanzen, derart bearbeitet wird, dass zumindest eine Stecköffnung ausgebildet ist, wobei in die zumindest eine Stecköffnung ein Kontaktabschnitt des Anschlusselements einpressbar ist.

Dabei kann zunächst die Vertiefung und danach die Stecköffnung ausgebildet werden, oder umgekehrt. Soweit zunächst die Stecköffnung und danach die Vertiefung ausgebildet wird, und hierbei eine Verzerrung der ursprünglichen Geometrie der Stecköffnung auftritt, ist es bevorzugt, wenn die durch die Stecköffnung gebildete Kontur nachbearbeitet wird.

Nicht beschränkende Ausführungsbeispiele der Erfindung sind in der Zeichnung dargestellt und werden nachfolgend beschrieben.

Es zeigen, jeweils in schematischer Darstellung,
- Fig. 1a, 1b: eine erfindungsgemäße Stromschiene,
- Fig. 2a, 2b: eine erfindungsgemäße Anordnung mit der Stromschiene von Fig. 1 und einem elektrisch leitenden Anschlusselement, und
- Fig. 3: eine weitere Ausgestaltung einer erfindungsgemäßen Stromschiene.

Die in einer perspektivischen Ansicht in Fig. 1a und in einer geschnittenen Ansicht in Fig. 1b gezeigte elektrisch leitende Stromschiene 11 weist zunächst eine durch Tiefziehen hergestellte topfartige Vertiefung 13 auf, welche rotationssymmetrisch um eine Mittenachse ausgebildet ist. Die Vertiefung 13 umfasst einen umlaufenden Wandabschnitt 15 und einen Vertiefungsgrund 17.

Der Wandabschnitt 15 ist von zwei Stecköffnungen 19 und 21 durchsetzt, welche sich bezüglich der Mittenachse der Vertiefung 13 gegenüberliegen. Die durch Ausstanzen hergestellten Stecköffnungen 19 und 21 sind jeweils als Langloch ausgebildet, die mit ihren Längserstreckungen jeweils parallel zu der Längsrichtung der Stromschiene 11 orientiert sind. Der Vertiefungsgrund 17 ist von einer kreisrunden Kontaktöffnung 23 durchsetzt, welche ebenfalls durch Ausstanzen hergestellt wurde.

Die Stromschiene 11 weist eine Dicke d auf, welche beispielsweise 0,6 mm beträgt. Im Bereich der Vertiefung 13 weist die Stromschiene 11 eine wirksame bzw. funktionelle Höhe h auf, welche der Gesamthöhe der Vertiefung 11 entspricht und größer ist, als die Dicke d der Stromschiene 11. Bei der wirksamen Höhe h handelt es sich um denjenigen Teil der Gesamthöhe der Stromschiene 11, der zur Befestigung eines nachstehend erläuterten Anschlusselements an der Stromschiene 11 beiträgt.

An der in Fig. 1 dargestellten Stromschiene 11 ist unter Ausbildung einer Einpressverbindung ein elektrisch leitendes Anschlusselement 25 befestigbar, wie in der perspektivischen Ansicht gemäß Fig. 2a und in der hinsichtlich der Stromschiene 11 geschnittenen Ansicht gemäß Fig. 2b zu sehen ist. Das Anschlusselement 25 umfasst einen plattenartig ausgebildeten Kontaktabschnitt 27, welcher mit seinen beiden Schmalseiten in die in der Vertiefung 13 ausgebildeten Stecköffnungen der Stromschiene 11 eingepresst ist, um eine Befestigung des Anschlusselements 25 an der Stromschiene 11 zu bewirken.

Das Anschlusselement 25 umfasst weiterhin einen Zapfen 29, welcher formschlüssig, oder mit Übermaß gegenüber der Kontaktöffnung 23 unter Ausbildung einer Einpressverbindung, durch die in dem Vertiefungsgrund 17 ausgebildete Kontaktöffnung 23 der Stromschiene 11 hindurch gesteckt ist, um einen elektrischen Kontakt zwischen dem Anschlusselement 25 und der Stromschiene 11 zu schaffen.

Die in Fig. 3 in einer Draufsicht gezeigte Stromschiene 11 gemäß der weiteren Ausgestaltung weist auf beiden Seiten der Stecköffnung 19 bezüglich deren Längserstreckung jeweils eine benachbarte weitere Öffnung 31a, 31b auf, welche die Stromschiene 11 jeweils durchsetzen. Die weiteren Öffnungen 31a und 31b sind dabei derart positioniert, dass zwischen der Stecköffnung 19 und den seitlich angeordneten weiteren Öffnungen 31a und 31b jeweils ein Stegabschnitt 35a, 35b ausgebildet ist. Die Stegabschnitte 35a und 35b wirken dabei jeweils als Biegebalken, die beim Einpressen eines Anschlusselementes, das gegenüber der Stecköffnung 19 ein Übermaß aufweist, in Richtung der weiteren Öffnungen 31a, 31b ausweichen können, um das Einpressen zu erleichtern. Analog sind für die Stecköffnung 21 benachbarte weitere Öffnungen 33a und 33b sowie zugeordnete Stegabschnitte 37a, 37b vorgesehen. Die weiteren Öffnungen 31a, 31b, 33a, 33b sind jeweils durch Ausstanzen hergestellt.

Bei der Herstellung der erfindungsgemäßen Stromschiene wird zunächst die Vertiefung ausgebildet. Danach werden die Stecköffnungen 19, 21, die Kontaktöffnung 23 und die weiteren Öffnungen 31a, 31b, 33a, 33b bevorzugt gleichzeitig ausgestanzt. Prinzipiell kann aber auch zunächst ausgestanzt und danach tiefgezogen werden.

Insgesamt ergibt sich mit der erfindungsgemäßen Stromschiene eine besonders sichere Befestigung für ein elektrisch leitendes Anschlusselement.

### Bezugszeichenliste

- 11: Stromschiene
- 13: Vertiefung
- 15: Wandabschnitt
- 17: Vertiefungsgrund
- 19: Stecköffnung
- 21: Stecköffnung
- 23: Kontaktöffnung
- 25: Anschlusselement
- 27: Kontaktabschnitt
- 29: Zapfen
- 31 a, 31 b: weitere Öffnung
- 33a, 33b: weitere Öffnung
- 35a, 35b: Stegabschnitt
- 37a, 37b: Stegabschnitt

- d: Dicke
- h: Höhe, wirksame Höhe

## Patentansprüche

1. Stromschiene (11), insbesondere für Kraftfahrzeuge, an welcher zur Ausbildung eines elektrischen Kontakts wenigstens ein elektrisch leitendes Anschlusselement (25) befestigbar ist,
**dadurch gekennzeichnet,**
**dass** die Stromschiene (11) eine Vertiefung (13) aufweist, welche einen Wandabschnitt (15) umfasst, der von zumindest einer Stecköffnung (19, 21) für das Anschlusselement (25) durchsetzt ist.

2. Vorrichtung nach Anspruch 1,
**dadurch gekennzeichnet,**
**dass** zwei den Wandabschnitt (15) jeweils durchsetzende Stecköffnungen (19, 21) vorgesehen sind.

3. Vorrichtung nach Anspruch 2,
**dadurch gekennzeichnet,**
**dass** sich die Stecköffnungen (19, 21) bezüglich einer Mittenachse der Vertiefung (13) gegenüberliegen.

4. Vorrichtung nach zumindest einem der vorstehenden Ansprüche,
**dadurch gekennzeichnet,**
**dass** für die Stecköffnung (19, 21) wenigstens eine benachbarte Öffnung (31, 33) vorgesehen ist, welche die Stromschiene (11) durchsetzt, wobei die benachbarte Öffnung (31, 33) derart positioniert ist, dass zwischen der Stecköffnung (19, 21) und der benachbarten Öffnung (31, 33) ein im Bereich des Wandabschnitts (15) angeordneter und/oder als Biegebalken wirkender Stegabschnitt (35, 37) ausgebildet ist.

5. Vorrichtung nach zumindest einem der vorstehenden Ansprüche,
**dadurch gekennzeichnet,**
**dass** die Vertiefung (13) topf- oder wannenförmig und/oder symmetrisch bezüglich einer Mittenachse, insbesondere rotationssymmetrisch, ausgebildet ist.

6. Vorrichtung nach zumindest einem der vorstehenden Ansprüche,
**dadurch gekennzeichnet,**
**dass** die Vertiefung (13) einen Vertiefungsgrund (17) umfasst, welcher von einer Kontaktöffnung (23) durchsetzt ist, in welche zur Ausbildung eines elektrischen Kontakts ein Zapfen (29) des Anschlusselements (25) einsteckbar oder einpressbar ist.

7. Anordnung mit wenigstens einer Stromschiene (11) nach zumindest einem der vorstehenden Ansprüche, an welcher zur Ausbildung eines elektrischen Kontakts wenigstens ein elektrisch leitendes Anschlusselement (25) befestigt ist, das einen Kontaktabschnitt (27) umfasst, welcher in die zumindest eine Stecköffnung (19, 21) der Stromschiene (11) eingepresst ist.

8. Anordnung nach Anspruch 7,
**dadurch gekennzeichnet,**
**dass** das Anschlusselement (25) einen Zapfen (29) umfasst, welcher zur Ausbildung eines elektrischen Kontakts in eine einen Vertiefungsgrund (17) der Vertiefung (13) durchsetzende Kontaktöffnung (23) der Stromschiene (11) eingesteckt oder eingepresst ist.

9. Verfahren zur Herstellung einer Stromschiene (11), insbesondere für Kraftfahrzeuge, an welcher zur Ausbildung eines elektrischen Kontakts wenigstens ein elektrisch leitendes Anschlusselement (25) befestigbar ist,
**dadurch gekennzeichnet,**
**dass** ein Bereich der Stromschiene (11) zur Befestigung des Anschlusselements (25) gewählt wird,
**dass** der Bereich, insbesondere durch Tiefziehen, derart bearbeitet wird, dass eine Vertiefung (13) ausgebildet ist, und
**dass** ein Rand- oder Wandabschnitt (15) des Bereichs, insbesondere durch Ausstanzen, derart bearbeitet wird, dass zumindest eine Stecköffnung (19, 21) ausgebildet ist,
wobei in die zumindest eine Stecköffnung (19, 21) ein Kontaktabschnitt (27) des Anschlusselements (25) einpressbar ist.

10. Verfahren nach Anspruch 9,
**dadurch gekennzeichnet,**
**dass** zunächst die Vertiefung (13) und danach die Stecköffnung (19, 21) ausgebildet wird, oder umgekehrt.
